# FASCICULE DE BREVET EUROPEEN

(11) **EP 1 664 414 B1**
(45) Date de publication et mention de la délivrance du brevet: **27.02.2019**
(21) Numéro de dépôt: 04787373.2
(22) Date de dépôt: 14.09.2004
(51) Int. Cl.: D04H 18/04

(54) **MACHINE DE FORMATION DE MOTIFS SUR UN NON -TISSE**
MASCHINE ZUR MUSTERBILDUNG AUF VLIESSTOFF
MACHINE FOR FORMING A PATTERN ON NON-WOVEN CLOTH

(30) Priorité: 18.09.2003 FR 0310974
(43) Date de publication de la demande: 07.06.2006
(73) Titulaire: ANDRITZ Perfojet SAS, 38330 Montbonnot (FR)
(72) Inventeur: NOELLE, Frédéric, F-38330 SAINT NAZAIRE LES EYMES (FR)
(74) Mandataire: Eidelsberg, Victor Albert
(86) Numéro de dépôt international: PCT/FR2004/002327
(87) Numéro de publication internationale: WO 2005/028728

(56) Documents cités:
- EP-A- 0 215 684
- WO-A-01/25522
- WO-A-2004/101873
- FR-A- 2 834 725
- GB-A- 547 843
- US-A- 2 862 251

## Description

La présente invention se rapporte aux machines de formation de motifs sur un non-tissé.

Au FR-A-2 834 725, on décrit une machine ayant un tambour entouré d'un manchon en nickel près d'une gaine

Au WO 01/25522 A1, on décrit une machine de formation de motifs sur un non-tissé qui comprend un tambour rotatif dont l'intérieur communique avec une source de vide. Le tambour rotatif est muni de fentes sur la surface latérale. Il est entouré, outre d'un revêtement perforé d'un manchon ajouré ayant une succession de motifs en relief et en creux. Le manchon ajouré est en une toile de bronze. En envoyant des jets d'eau sur un non-tissé passant sur le manchon, on y crée des motifs.

Il s'est avéré que la toile de bronze se déforme, se détend et se brise trop rapidement, le bronze devenant de plus en plus mou. Il faut alors remplacer la toile trop souvent, ce qui est un inconvénient.

L'invention y remédie par une solution technique dont la longévité est plus grande.

L'invention a pour objet une machine de formation de motifs sur un non-tissé qui comprend un tambour monté tournant dont l'intérieur communique avec une source de vide, qui est muni de fentes sur la surface latérale et qui est entouré d'un manchon ajouré en une toile en bronze, en laiton, en acier inoxydable ou en cuivre ayant une succession de motifs en relief et en creux. Le manchon est revêtu d'une couche de nickel ou de cuivre, obtenue notamment par électrolyse, et ayant, de préférence une épaisseur de 50 µm à 500 µm.

On a maintenant compris que la toile utilisée jusqu'ici était trop souple et que les fils de la toile n'étaient pas suffisamment en contact les uns avec les autres en sorte que les fibres du non-tissé s'accrochaient dans les espaces entre les fils de la toile avec déformation, détente et vrillage de celle-ci. En revêtant le manchon d'une couche, de préférence de nickel, on supprime ces espaces et on supprime les points d'accrochage des fibres puisque maintenant les fils de la toile sont liés entre eux à leurs intersections par la couche de nickel ou cuivre, ce qui garantit la longévité de la toile qui n'est plus soumise maintenant aux tractions provoquées par l'accrochage des fibres. La rigidité du manchon est améliorée. La perméabilité du manchon est toutefois conservée.

Par toile, on entend tout tissu ou tricot ayant des mailles.

De préférence, le manchon est en bronze revêtu de nickel.

De préférence, le manchon a un taux d'ouverture de 5 à 50 %, le taux d'ouverture étant défini par le rapport de la surface des ajours du manchon à la surface totale du manchon.

De préférence, le tambour rotatif est entouré d'un revêtement perforé et ce revêtement perforé est lui-même entouré du manchon ajouré. Le revêtement perforé peut avoir des perforations d'un diamètre de 0,5 à 5 mm et l'entraxe entre deux perforations consécutives peut être compris entre 1,5 et 12 mm. Ce revêtement peut être en acier, ou en bronze ou en matière plastique.

Il est également décrit un procédé de fabrication du manchon ajouré. Ce procédé consiste à ménager par embossage des motifs en relief et en creux sur une toile de bronze, de laiton, d'acier inoxydable ou de cuivre, à conformer par soudage de deux bords opposés la toile en une ébauche de manchon, à monter l'ébauche sur un cylindre support tournant et à la plonger dans un bain de dépôt électrolytique de nickel ou de cuivre jusqu'à électrodépôt d'une couche de nickel ou de cuivre et à retirer du bain le manchon ajouré. Pendant que l'ébauche est plongée dans le bain, on la fait tourner sur le support pour obtenir un dépôt électrolytique de nickel ou de cuivre aussi uniforme que possible. On ne pourrait pas déposer le nickel directement sur la toile de bronze parce que la conformation ensuite de la toile de bronze en un manchon romprait la mince couche de nickel ou de cuivre.

Il est décrit un manchon ajouré en une toile en bronze, en laiton, en acier inoxydable ou en cuivre formant des motifs non perforants en relief et en creux, caractérisé en ce que la toile 30 est revêtue d'une couche de nickel ou de cuivre.

L'embossage du manchon lui donne des motifs non perforants tels que la différence de niveau entre le point le plus haut et le point le plus bas d'un motif, décompté suivant l'épaisseur de la paroi, est comprise entre 0,5 mm et 5 mm, notamment entre 1 et 5 mm. Le manchon de section droite circulaire a notamment une épaisseur de paroi comprise entre 1,5 et 7 mm.

Au EP-0 215 684, on décrit une machine de formation de non-tissé perforé.

Au GB 547 843 A, on décrit une toile à des fins de filtration.

Au dessins annexés donnés uniquement à titre d'exemple :
la figure 1 illustre une ligne de production d'un non-tissé incorporant une machine suivant l'invention,
la figure 2 est une vue partielle en coupe illustrant la machine suivant l'invention

En se reportant aux figures annexées 1 et 2 une ligne de production permettant de réaliser un non-tissé se compose essentiellement d'un ensemble, désigné par la référence générale (1), permettant de réaliser par cardage, par nappage de filaments continus ou autre technique similaire, une nappe pouvant être constituée de fibres ou de filaments continus ou d'un mélange de fibres et de filaments continus de matière synthétique, artificielle ou naturelle, notamment polyester, polypropylène, viscose, acide poly-lactique, coton, alcool polyvinylique, fibres de bois, soit de fibres synthétiques, soit de fibres naturelles.

A la sortie de la zone de conformation de la nappe (10), cette dernière est transférée sur un tapis transporteur poreux (11) constitué par exemple par une toile sans fin réalisée en monofilament synthétique, notamment en polyester, qui présente une porosité comprise entre 20 et 60 %, c'est-à-dire un rapport entre les surfaces pleines et les surfaces vides compris entre 20 et 60 %, de préférence voisin de 30 %.

Ce support poreux (11) est associé, d'une manière similaire aux enseignements du FR-A-2 730 246, à un ensemble de traitement par jets d'eau permettant d'une part, d'assurer la compression et le mouillage de la nappe (10) formée et, d'autre part, de soumettre cette nappe à l'action de rampes de jets d'eau. Un tel ensemble comprend essentiellement un tambour cylindrique rotatif désigné par la référence générale (20) en appui contre la surface du tapis transporteur (11).

Une première rampe de jets d'eau (21) est disposée en dessous du support (11) et permet de réaliser le prémouillage de la nappe (10). Cette rampe est disposée à une distance comprise entre 70 et 100 mm du support poreux (11) et forme un rideau d'eau permettant de mouiller la nappe comprimée et entraînant un premier entremêlement léger de la nappe.

Le tambour (20) se compose d'un cylindre rotatif conventionnel à structure en nid d'abeille (non représenté aux figures annexées), qui est recouvert d'une feuille métallique (22) comportant des micro-perforations, réparties de manière aléatoire à sa surface ou par une surface tissée. Ce cylindre rotatif entoure un second tambour cylindrique coaxial (23) fixe, creux, relié à une source de vide partiel pour former une caisse aspirante, l'aspiration s'exerçant au travers de fentes (26) situées en regard de la zone d'action des jets d'eau.

Après prémouillage au moyen de la rampe (21), et ainsi que cela ressort des figures, la nappe (10) est soumise à l'action de jets d'eau sous pression (27) provenant de deux rampes conventionnelles (24, 25).

Eventuellement, il pourrait être envisagé de n'avoir qu'une seule rampe (24) ou plus de deux rampes successives associées au tambour (20).

Ces rampes (21, 24, 25) sont formées d'injecteurs contigus disposés à des distances prédéterminées les uns des autres.

En regard de chaque rampe (21, 24, 25), le tambour comporte une fente (26) qui s'étend sur toute la longueur d'une génératrice, dont la largeur est en général comprise entre 5 mm et 30 mm et au travers de laquelle est récupérée l'eau des jets (27).

Après liage sur l'ensemble (20), la nappe est soumise à l'action d'un second ensemble (28) dont la structure générale ressort de la figure 2. Cet ensemble (28) est constitué par un tambour rotatif aspirant (29), constitué également par une structure cylindrique en nid d'abeille, non représentée à la figure, et qui supporte un revêtement cylindrique perforé (29). A titre indicatif, les perforations de ce revêtement (29) peuvent avoir un diamètre de 3 mm, l'entraxe entre deux orifices consécutifs étant de 4 mm et les orifices étant décalés d'une rangée à la suivante.

Le revêtement perforé (29) est recouvert d'un manchon ajouré (30), en forme de manchon, présentant une succession de zones en relief et en creux.

Ce manchon ajouré (30) est constituée par une toile ajourée en fils de bronze, comportant un taux d'ouverture compris entre 10 % et 50 %, ladite toile ayant été embossée , pour comporter une succession de zones en relief et en creux non perforantes. Ces zones en relief et en creux peuvent avoir une structure régulière, par exemple une forme de chevrons ou une configuration formant des motifs irréguliers. La toile (30) est revêtue d'une couche de nickel de 50 à 500 microns d'épaisseur obtenue par électrodéposition de la manière suivante:
le revêtement (cylindre) perforé (29) revêtu de son manchon ajouré (30) est monté sur un support rotatif. Le manchon (30) est en partie immergé dans un électrolyte contenu dans une cuve de dépôt galvanique. Une électrode de nickel, immergée dans l'électrolyte, est reliée à la cathode d'un générateur de courant continu. Le manchon (30) est lui relié à l'anode du même générateur de courant via un collecteur rotatif qui assure le passage du courant lors de la rotation du manchon (30). Le nickel de la cathode migre dans l'électrolyte et se dépose sur le manchon relié à l'anode. Un moteur assure l'entraînement en rotation du manchon (30) monté sur son support pour obtenir un dépôt fin et uniforme sur toute la surface du manchon (30).

Ainsi que cela ressort de la figure 2, lors de son passage dans cette zone de traitement (28), la nappe pré-liée est restructurée par action d'une ou plusieurs séries de jets, provenant d'injecteurs hydrauliques conventionnels au nombre de deux dans le cas présent. Sous l'action de ces jets, la nappe épouse la configuration des zones en relief et en creux du manchon ajouré (30). Après traitement, la nappe traitée (31) est amenée sur un convoyeur (32) où l'eau est éliminée , par exemple à l'aide d'une caisse aspirante disposée en dessous du convoyeur (32), puis elle est séchée par passage sur un cylindre à air traversant (33) et ayant une température de l'ordre de 150° C avant d'être réceptionnée sous la forme d'un enroulement (34).

## Revendications

1. Machine de formation de motifs sur un non-tissé qui comprend un tambour (29) monté tournant, dont l'intérieur communique avec une source de vide, qui est muni de fentes sur la surface latérale et qui est entouré d'un manchon (30) ajouré en une toile en bronze, en laiton ou en acier inoxydable formant des motifs non perforants en relief et en creux, **caractérisée en ce que** la toile est revêtue d'une couche de nickel.

2. Machine suivant la revendication 1, **caractérisée en ce que** sa couche de nickel est une couche obtenue par électrodéposition.

3. Machine suivant la revendication 1 ou 2, **caractérisée en ce que** l'épaisseur de la couche de nickel est comprise entre 50 microns et 500 microns.

4. Machine suivant la revendication 1, 2 ou 3, **caractérisée en ce que** le manchon a un taux d'ouverture de 5 à 50%.

5. Machine suivant l'une des revendications 1 à 4, **caractérisée en ce que** la différence de niveau entre le point le plus haut et le point le plus bas d'un motif, décompté suivant l'épaisseur de la paroi, est comprise entre 0,5 mm et 5 mm.

6. Machine suivant la revendication 5, **caractérisée en ce que** la différence est comprise entre 1 et 5 mm.

7. Machine suivant l'une des revendications 1 à 5, **caractérisée en ce qu'**il a une épaisseur de paroi comprise entre 1,5 et 7 mm.

8. Machine suivant l'une des revendications 1 à 7, **caractérisée en ce que** le tambour (29) est entouré d'un revêtement perforé, lui-même entouré du manchon ajouré.

9. Machine suivant la revendication 8, **caractérisée en ce que** le revêtement perforé a des perforations d'un diamètre de 1 à 5 mm et l'entraxe entre deux perforations consécutives est compris entre 2 et 6 mm.

## Patentansprüche

1. Maschine zum Bilden von Mustern auf einem Vliesstoff, die eine rotierend montierte Trommel (29) enthält, deren Inneres mit einer Vakuumquelle in Verbindung steht, die mit Schlitzen auf der Seitenfläche versehen ist und die von einer durchbrochenen Hülse (30) aus einem Gewebe aus Bronze, Messing oder nichtrostendem Stahl umgeben ist, das nicht durchlöchernde erhabene und vertiefte Muster bildet, **dadurch gekennzeichnet, dass** das Gewebe mit einer Nickelschicht beschichtet ist.

2. Maschine nach Anspruch 1, **dadurch gekennzeichnet, dass** ihre Nickelschicht eine durch elektrolytische Abscheidung erhaltene Schicht ist.

3. Maschine nach Anspruch 1 oder 2, **dadurch gekennzeichnet, dass** die Dicke der Nickelschicht zwischen 50 Mikron und 500 Mikron liegt.

4. Maschine nach Anspruch 1, 2 oder 3, **dadurch gekennzeichnet, dass** die Hülse einen Öffnungsgrad von 5 bis 50% hat.

5. Maschine nach einem der Ansprüche 1 bis 4, **dadurch gekennzeichnet, dass** der Höhenunterschied zwischen dem höchsten Punkt und dem tiefsten Punkt eines Musters, entlang der Dicke der Wand gezählt, zwischen 0,5 mm und 5 mm liegt.

6. Maschine nach Anspruch 5, **dadurch gekennzeichnet, dass** der Unterschied zwischen 1 und 5 mm liegt.

7. Maschine nach einem der Ansprüche 1 bis 5, **dadurch gekennzeichnet, dass** sie eine Wanddicke zwischen 1,5 und 7 mm hat.

8. Maschine nach einem der Ansprüche 1 bis 7, **dadurch gekennzeichnet, dass** die Trommel (29) von einer durchlöcherten Beschichtung umgeben ist, die selbst von der durchbrochenen Hülse umgeben ist.

9. Maschine nach Anspruch 8, **dadurch gekennzeichnet, dass** die durchlöcherte Beschichtung Durchlöcherungen mit einem Durchmesser von 1 bis 5 mm hat, und der Achsabstand zwischen zwei aufeinanderfolgenden Durchlöcherungen zwischen 2 und 6 mm liegt.

## Claims

1. Machine for forming patterns on a nonwoven that includes a drum (29) mounted so as to rotate, the interior of which communicates with a vacuum source, which drum is provided with slits on the lateral surface and is surrounded by an apertured sleeve (30) made of a bronze, brass or stainless steel cloth forming non-perforating patterns in the form of bumps and hollows, **characterized in that** the cloth is coated with a coating of nickel.

2. Machine according to Claim 1, **characterized in that** its nickel coating is a coating obtained by electroplating.

3. Machine according to Claim 1 or 2, **characterized in that** the thickness of the nickel coating is between 50 microns and 500 microns.

4. Machine according to Claim 1, 2 or 3, **characterized in that** the sleeve has an openness of 5 to 50%.

5. Machine according to one of Claims 1 to 4, **characterized in that** the difference in level between the highest point and the lowest point of a pattern, measured along the thickness of the wall, is between 0.5 mm and 5 mm.

6. Machine according to Claim 5, **characterized in that** the difference is between 1 and 5 mm.

7. Machine according to one of Claims 1 to 5, **characterized in that** it has a wall thickness of between 1.5 and 7 mm.

8. Machine according to one of Claims 1 to 7, **characterized in that** the drum (29) is surrounded by a perforated covering, which is itself surrounded by the apertured sleeve.

9. Machine according to Claim 8, **characterized in that** the perforated covering has perforations with a diameter of 1 to 5 mm and the inter axis distance between two consecutive perforations is between 2 and 6 mm.
